# EUROPÄISCHE PATENTSCHRIFT

(11) **EP 0 736 163 B1**
(45) Veröffentlichungstag und Bekanntmachung des Hinweises auf die Patenterteilung: **10.01.2001**
(21) Anmeldenummer: 95933291.7
(22) Anmeldetag: 16.10.1995
(51) Int. Cl.: F26B 7/00, F26B 17/08, F26B 5/14

(54) **VERFAHREN UND VORRICHTUNG ZUM ENTZUG VON WASSER AUS FRISCHGRAS UND ZUM NACHTROCKNEN DES VORBEHANDELTEN GRASES**
PROCESS AND DEVICE FOR THE EXTRACTION OF WATER FROM FRESH GRASS AND THE FINAL DRYING OF THE PRE-TREATED GRASS
PROCEDE ET DISPOSITIF D'EXTRACTION DE L'EAU CONTENUE DANS DE L'HERBE FRAICHE ET DE SECHAGE FINAL DE L'HERBE PRETRAITEE

(30) Priorität: 21.10.1994 CH 316894
(43) Veröffentlichungstag der Anmeldung: 09.10.1996
(73) Patentinhaber: Duss, Franz, 9642 Ebnat-Kappel (CH)
(72) Erfinder: Duss, Franz, 9642 Ebnat-Kappel (CH)
(74) Vertreter: Gachnang, Hans Rudolf
(86) Internationale Anmeldenummer: CH9500239
(87) Internationale Veröffentlichungsnummer: WO9612923

(56) Entgegenhaltungen:
- DE-A- 2 947 746
- GB-A- 482 312

## Beschreibung

Die Erfindung betrifft ein Verfahren zum Entzug von Wasser aus Frischgras und zum Nachtrocknen des vorbehandelten Grases gemäss Oberbegriff des Patentanspruches 1. Die Erfindung betrifft weiter eine Vorrichtung zum Entzug von Wasser aus Frischgras und zum Nachtrocknen des vorbehandelten Grases gemäss Oberbegriff des Patentanspruches 6. Ein derartiges Verfahren und eine derartige Vorrichtung ist aus des DE-A-2 947 746 bekannt.

Zur Konservierung von Gras bieten sich verschiedene Verfahren an. Das bekannteste ist die Trocknung an der Sonne, ein anderes häufig angewendetes Verfahren ist die Trocknung im Ofen. Das erstgenannte Verfahren benötigt keine oder nur wenig Fremdenergie, falls im Heustock eine Nachtrocknung mit einer Belüftungsanlage erfolgt. Die Ofentrocknung ist sehr energieaufwendig und daher teuer. Beiden Verfahren haftet ein weiterer sehr gravierender Mangel an. Sowohl beim Trocknen im Freien als auch im Ofen können die feinen Gräser und insbesondere die feinen Blätter an den Gräsern und in den anderen blättrigen Bestandteilen des Grases durch die mechanische Bearbeitung sehr stark beschädigt werden. Untersuchungen haben gezeigt, dass der grösste Teil dieser feinen Blätter bei der Ernte auf dem Feld zurückbleibt oder als staubförmiger Anteil in der Trockensubstanz vorliegt.

Aus der DE-A-2947746 ist bereits ein Verfahren zum Trocknen von Gras bekannt, bei welchem das Frischgras in einer Dampfatmosphäre erhitzt und danach ein Teil des Wassergehalts zwischen Presswalzen abgepresst wird.

Es hat sich gezeigt, dass das Abpressen des erhitzten Frischgrases mittels Presswalzen ebenfalls zur Verminderung der Qualität des Endproduktes führt, weil durch die hohe Presskraft im Klemmspalt die durch die Erhitzung weich gewordenen Gräser zerrieben werden können.

Die Aufgabe der vorliegenden Erfindung besteht nun darin, ein Verfahren und eine Vorrichtung zur Durchführung des Verfahrens zu schaffen, mit denen frisch geschnittenes feuchtes Gras sehr schonend getrocknet werden kann.

Gelöst wird diese Aufgabe durch ein Verfahren mit den Merkmalen des Anspruches 1 und durch eine Vorrichtung mit den Merkmalen des Anspruches 6.

Überraschenderweise gelingt es mit dem erfindungsgemässen Verfahren sowie mit der erfindungsgemässen Vorrichtung, das Gras durch die Wärmebehandlung mit Heissdampf für eine nachfolgende Pressung vorzubereiten, bei welcher Pressung ohne Schädigung der feinen Blätter und Gräser ca. 80% des Wassergehaltes ausgetrieben werden können. Der Restwassergehalt kann in einem anschliessenden Lufttrockungsvorgang in einem wärmeisolierten, hermetisch verschliessbaren Raum mit einer sehr geringen Energiemenge und geringen Wärmeverlusten auf das gewünschte Mass reduziert werden. Die Wärmebehandlung benötigt sehr wenig Energie, weil das zugeführte frische und noch kalte Gras mit dem in der Presse ausgetriebenen warmen Wasser vorgewärmt werden kann. Das Gras liegt während der überwiegenden Zeit bei der Wärmebehandlung auf einem dampfdurchlässigen Band und wird nur wenige Male gewendet. Dadurch wird die mechanische Beanspruchung und damit eine Schädigung vermieden. Auch beim nachfolgenden Pressen werden die Grasbestandteile äusserst schonend behandelt. Die Austrocknung der Restfeuchte mit Warmluft erfolgt ebenfalls auf einem Band, mit dem eine Walkung der Grasbestandteile vermieden werden kann.
Ein weiterer Vorteil des Verfahrens besteht darin, dass der Landwirt im wesentlichen wetterunabhängig das Futter im Stadium, d.h. im Zeitpunkt seines höchsten Nährwertes ernten kann.
Die kompakte Bauweise der Vorrichtung erlaubt es, diese auf einem Fahrzeug aufzubauen und dadurch eine Benutzung durch mehrere Landwirt auf dem eigenen Hof zu gestatten. Im weiteren gelangt das in Behandlung befindliche Gras jeweils nur kurzfristig zwischen den einzelnen Verfahrensschritten mit Sauerstoff in Berührung und behält dadurch seine schöne grüne Farbe bei.

Anhand eines illustrierten Ausführungsbeispieles wird die Erfindung im folgenden näher beschrieben. Es zeigt die einzige Figur eine schematische Darstellung der Trocknungsvorrichtung.

Frisch geschnittenes feuchtes Frischgras, im folgenden Gras G₁ genannt, wird durch eine erste, als Rüttelvorrichtung ausgebildete Transporteinrichtung 1, z.B. ein Förderband oder ein Exzenterförderer, in eine mit warmem Presswasser, dessen Herkunft später beschrieben wird, gefüllte Wanne 2 geleitet. Auf der Transporteinrichtung 1 werden das Gras G₁ und allenfalls darin enthaltene Steine S getrennt. Eine weitere Separierung findet in der bis zum Rand gefüllten Wanne 2 statt, in die das Gras G₁ eingeleitet wird. Das in die Wanne 2 eingebrachte Gras G₁ wird mit einer ersten Fördereinrichtung 4 durch einen Einlass 6 in ein gut wärmeisoliertes Gehäuse 5 geleitet, das Teil einer Wärmebehandlungsvorrichtung 3 ist. Die Fördereinrichtung 4 weist eine Vielzahl von Mitnehmern auf, welche das Gras G₁ schonend vertikal nach oben transportieren. Im wärmeisolierten Gehäuse 5 sind übereinander angeordnet eine Mehrzahl von im wesentlichen horizontal umlaufenden perforierten Bändern 7 untergebracht. Im Beispiel werden fünf solcher um je zwei Rollen 9 umlaufende Bänder 7 gezeigt. Es können selbstverständlich auch mehr Bänder 7 eingesetzt sein, um die Verweilzeit T des Grases G₁ entsprechend erhöhen zu können. Die Rollen werden durch einen vorzugsweise in der Drehzahl verstellbaren Motor 11 angetrieben. Die übereinanderliegenden Bänder 7 sind in Längsrichtung zueinander versetzt, wobei jeweils das abtriebsseitige Ende des jeweils oben liegenden Trumes über dem einlaufseitigen oben liegenden Trum des jeweils darunter liegenden Bandes 7 zu liegen kommt. Unterhalb des zuunterst liegenden Bandes 7 ist eine Dampferzeugungseinrichtung 13 im Gehäuse 5 eingesetzt. Die Dampferzeugungseinrichtung 13 besteht im dargestellten Beispiel aus einer Wanne 15 zur Aufnahme von Wasser, das durch eine Heizvorrichtung 17, hier schematisch durch eine Anzahl von Brennern dargestellt, erhitzt und verdampft werden kann. Alternativ können in der Wanne 15 selbstverständlich auch Heizstäbe eingesetzt sein, oder es kann Heissdampf extern erzeugt und von unten in das Gehäuse 5 eingeleitet werden. Die Dampferzeugungsvorrichtung 13 erstreckt sich vorzugsweise über die gesamte Länge des untersten Bandes 7. Unterhalb des auslaufseitigen Endes des untersten Bandes 7 ist eine zweite Fördereinrichtung 19 angebracht, mit welcher das am auslaufseitigen Ende vom Band 7 fallende, wärmebehandelte Gras G₂ durch einen Auslass 20 aus dem Gehäuse 5 herausgeführt werden kann.

Mit der zweiten Fördereinrichtung 19 wird das Gras G₂ auf kürzestem Weg in den Korb 21 einer Presse 23 geleitet. Die Presse 23 kann wie eine Obstpresse ausgebildet sein. Ein hydraulisch betätigter Kolben 25 presst mit einer Platte 27 in einem oder mehreren Presshüben etwa 70% bis 80% das im Gras G₂ enthaltene Wasser aus. Zum schonenden Auspressen kann auch eine Bandpresse oder ein Quetschwalzenpaar eingesetzt werden.
Das Presswasser wird aufgefangen und durch eine vorzugsweise isolierte Leitung 29 zu einer Sprinkleranlage 31 geleitet. Die Sprinkleranlage 31 kann über der Transporteinrichtung 1, an der Fördereinrichtung 4 oder über dem zuoberst im Gehäuse 5 liegenden Band 7 angeordnet sein. Sie ist derart ausgebildet und dazu bestimmt, das in der Presse 23 aus dem Gras G₂ ausgetriebene warme Wasser über dem frischen, noch kalten Gras G₁ zu verteilen und dieses langsam aufzuwärmen, bevor es in die Dampfatmosphäre gelangt. Wenn das warme Presswasser auf die Fördereinrichtung 4 oder das Band 7 geleitet wird, kann zusätzlich Frischwasser über der Transporteinrichtung 1 auf das zugeführte Gras G₁ gesprüht werden.
In einer bevorzugten Ausgestaltung der Erfindung kann das isolierte Gehäuse 5' auch noch die Transporteinrichtung 1, die Presse 23 sowie den Rüttler 33 umschliessen, um das Entweichen von Wärme vollständig zu vermeiden.

Das ausgepresste Gras G₃ wird nach der Presse 23 aufgelockert. Für die Auflockerung kann wiederum ein Rüttler 33 verwendet werden, der das zusammengepresste Gras G₃ schonend lockert. Wird im Durchlauf gearbeitet, kann auch ein Rüttlerband eingesetzt werden. Dieses ermöglicht gleichzeitig den Transport des Grases G₃ von der Presse 23 zu einem Austrocknungsraum 35.

Der Austrocknungsraum 35 besteht aus einem isolierten Kasten 37, in welchem mehrere umlaufende perforierte Transportbänder 39 eingesetzt sind. Die Anordnung der Transportbänder 39 ist gleich wie in der Wärmebehandlungsvorrichtung 3. Das zuunterst liegende Transportband 39 kann durch eine Öffnung 41 im Kasten 37 hinausgeführt sein, um die Entnahme des getrockneten Grases G₄ zu vereinfachen. Der in der Figur unterhalb des Kastens 5 dargestellte Austrocknungsraum 35 kann auch seitlich als selbständige Einheit der Wärmebehandlungsvorrichtung 3 angeordnet sein.

Alternativ zur Presse 23 könnte auch eine Zentrifuge oder ein anderes Mittel zum Austreiben des Wasser aus dem Gras G₂ eingesetzt sein.
Die gesamte Anlage, d.h. die Wärmebehandlungsvorrichtung, die Presse 23, der Rüttler 33 und der Austrocknungsraum 35 können auf einem Fahrgestell mit Rädern 41 aufgebaut sein, so dass die Anlage an verschiedenen Orten eingesetzt werden kann.

Im folgenden wird das erfindungsgemässe Verfahren kurz beschrieben. Frisch geschnittenes Gras G₁ wird auf die erste Transporteinrichtung 1 aufgebracht und von dieser in die Wanne 2 eingeleitet. Verunreinigungen, wie Steine und Erde, sinken in der Wanne 2 nach unten und können durch einen Auslauf 43 mit dem verschmutzten Presswasser abgeführt werden. Das gereinigte und bereits etwas erwärmte Gras G₁ wird durch die Mitnehmer an der ersten Fördereinrichung 4 auf das im Kasten 5 zuoberst liegende erste Band 7 transportiert. Vom ersten Band 7 wird es weiter zum gegenüberliegenden Ende gefördert und dort auf das darunter angeordnete zweite Band 7 abgelegt. Dabei wird die bandförmig vorliegende Grasmasse sorgsam gewendet. Dieser Vorgang wiederholt sich bis zum zuunterst angeordneten Band 7.
Durch die perforierten Bänder 7 wird dauernd heisser Wasserdampf durch das Gras G₁ hindurchgeleitet, und es werden dessen Poren sorgfältig geöffnet. Mit der Fördergeschwindigkeit der Bänder 7 und/oder deren Anzahl kann die Verweilzeit t des Grases G₁ in der Wärmebehandlungsvorrichtung 3 bei einer Temperatur T von 60° bis 90°, vorzugsweise 70° bis 80°, eingestellt werden. Am Ende der Wärmebehandlung wird das wärmebehandelte Gras G₂ durch den Auslass 20 auf der zweiten Fördereinrichtung 19 aus der Wärmebehandlungsvorrichtung 3 heraus zu der Presse 23 geführt und das Wasser grösstenteils, d.h. etwa zu 70% bis 80%, ausgepresst. Es können je nach Ausgestaltung der Presse 23 eine oder mehrere Pressungen nacheinander erfolgen.
Das ausgepresste warme Presswasser wird durch die Leitung 29 zurückgeführt und auf das neu zugeführte Gras G₁ verteilt, um dieses sachte aufzuwärmen und einen Wärmeschock beim Eintritt in die warme Dampfatmosphäre zu vermeiden.

Das ausgepresste Gras G₃ wird nun vorerst über den Rüttler 33 geführt und aufgelockert, bevor es dem Trocknungsraum 35 zugeleitet und dort auf Transportbändern 37 sorgsam durch warme Luft nachgetrocknet wird. Es verlässt den Trocknungsraum 35 durch die Öffnung 41 als unbeschädigtes Trockengut G₄ ohne Blattverlust.

Für die Endtrocknung kann das vorbehandelte und ausgepresste Gras alternativ oder zusätzlich in einen Kasten, z.B. von der Grösse 4m x 4m x 5m, eingeleitet und dort mit einem herkömmlichen Heugebläse ausgetrocknet werden. Auf diese Weise kann eine Schädigung des trockenen Grases bis zur Fütterung an das Vieh ausgeschlossen werden.

Selbstverständlich können auch andere Landwirtschaftsprodukte mit dem erfindungsgemässen Verfahren und der erfindungsgemässen Vorrichtung getrocknet werden.

## Patentansprüche

1. Verfahren zum Trocknen von Gras durch Entzug des Wassers mittels Zufuhr von Wärme durch folgende Verfahrensschritte:
a) Erwärmung des feuchten Grases (G₁) in einem wärmeisolierten Raum in einer Wasserdampfatmosphäre und Warmhaltung desselben während einer Verweilzeit (t),
b) Senkung des Wassergehaltes des vorbehandelten warmen Grases (G₂) durch einen Pressvorgang,
c) Austrocknung des durch den Pressvorgang grösstenteils entwässerten Grases (G₃) mit Luft, wobei
d) das feuchte Gras (G₁) auf perforierten Bändern (7) durch den wärmeisolierten Raum (5) geleitet,
e) mit dem Wasserdampf auf eine Temperatur (T) von 60° bis 90° erwärmt und auf dieser Temperatur während der Verweilzeit (t) gehalten wird, dadurch gekennzeichnet, dass
f) dem Raum (5) von unten extern erzeugter Heissdampf zugeführt und durch die Bänder (7) und das darauf liegende Gras (G₁) geleitet wird und
g) dass der Pressvorgang mittels einer Korbpresse (23) in einem oder in mehreren Schritten durchgeführt wird.

2. Verfahren nach Anspruch 1, dadurch gekennzeichnet, dass das dem wärmebehandelten Gras (G₂) in der Presse (23) entzogene Wasser zum Vorwärmen des feuchten Grases (G₁) vor dem Eintritt in den wärmeisolierten Raum (5) verwendet wird.

3. Verfahren nach Anspruch 2, dadurch gekennzeichnet, dass das dem Gras (G₂) entzogene Wasser ausserhalb und/oder innerhalb des Raumes (5) über das zugeführte frische Gras (G₁) versprüht wird.

4. Verfahren nach einem der Ansprüche 1 bis 3, dadurch gekennzeichnet, dass das frische Gras (G₁) vor dem Eintritt in den Raum (5) in eine mit Wasser gefüllte Wanne (2) geleitet und dort von Steinen getrennt wird.

5. Verfahren nach Anspruch 4, dadurch gekennzeichnet, dass das gewaschene Gras (G₁) mit einer ersten Fördereinrichtung (4) aus der Wanne (2) in den Raum (5) geleitet wird.

6. Vorrichtung zum Trocknen von Gras durch Entzug des Wassers mittels Zufuhr von Wärme in einer Wärmebehandlungsvorrichtung (3) mit einem wärmeisolierten, mit Wasserdampf durchströmten Raum (5), mit einem Einlass (6) und einem Auslass (20) zur Durchführung des Verfahrens nach einem der Ansprüche 1 bis 5, mit antreibbaren Fördermitteln (7) zum Transport des feuchten Grases (G₁) durch die Wasserdampfatmosphäre, wobei die Mittel zum Transport des feuchten Grases (G₁) aus endlosen perforierten Bändern (7) bestehen, welche auf angetriebenen Rollen (9) umlaufen und die Bänder (7) in Längsrichtung versetzt zueinander und übereinander angeordnet sind und unter den Bändern (7) Mittel zur Abgabe von und zur Durchleitung von Wasserdampf durch die Bänder (7) und durch das darauf geführte Gras (G₁) angeordnet sind, sowie mit einer hinter dem Auslass (20) angeordneten Presse (23) dadurch gekennzeichnet, dass Mittel zum Einleiten von extern erzeugtem Dampf vorgesehen sind, dass die Presse als eine Korbpresse (23) ausgebildet ist und dass Mittel zum Auffangen und Weiterleiten des ausgepressten Presswassers zur Wärmebehandlungsvorrichtung (3) vorgesehen sind.

7. Vorrichtung nach Anspruch 6, dadurch gekennzeichnet, dass vor dem Einlauf in den Kasten (3) oder bei der Transporteinrichtung (4), der ersten Fördereinrichtung (4) oder über dem zuoberst liegenden Band (7) eine Sprinklervorrichtung (31) zum Verteilen des warmen Presswassers über dem zugeführten feuchten Gras (G₁) angeordnet ist.

8. Vorrichtung nach einem der Ansprüche 6 oder 7, dadurch gekennzeichnet, dass vor dem Kasten (3) eine Wanne (2) zur Aufnahme von Presswasser und zur Separierung von Steinen und anderen Verunreinigungen und/oder Erwärmung des Grases (G₁) angeordnet ist.

## Claims

1. A process for drying grass by extraction of water by means of heat supply through the following procedural steps:
a) heating the moist grass (G₁) in a heat-insulated space in a water vapour atmosphere and heat retention of same during a residence time (t),
b) decreasing water content of pre-treated warm grass (G₂) by means of a moulding cycle,
c) drying of the dehydrated grass (G₃) with air for the most part by the moulding cycle, whereby
d) the moist grass (G₁) is conveyed on perforated belts (7) through the heat-insulated space (5),
e) heated with water vapour to a temperature (T) of 60 to 90 and maintained at this temperature for a residence time (t), characterised in that
f) hot steam generated externally from underneath is supplied to the space (5) and guided through the belts (7) and the superjacent grass (G₁), and
g) in that the moulding cycle is carried into effect by means of a curb press (23) in one or more steps.

2. A process as claimed in Claim 1, characterised in that the water extracted from the heat-treated grass (G₂) in the press (23) is used to pre-heat the moist grass (G₁) before it enters the heat-insulated space (5).

3. A process as claimed in Claim 2, characterised in that the water extracted from the grass (G₂) is sprayed outside and/or inside the space (5) over the supplied fresh grass (G₁).

4. A process as claimed in any one of Claims 1 to 3, characterised in that the fresh grass (G₁) is fed into a water-filled vat (2), where it is separated from stones, before it enters the space (5).

5. A process as claimed in Claim 4, characterised in that the washed grass (G₁) is guided out of the vat (2) into the space (5) by means of a first conveying device.

6. A device for drying grass by extraction of water by means of the supply of heat in a heat treatment apparatus with a heat-insulated space (5) through which water vapour passes, with an inlet (6) and an outlet (20), for carrying into effect the process as claimed in any one of Claims 1 to 5, having powered conveying means (7) for forwarding the moist grass (G₁) through the water vapour atmosphere, whereby the means for forwarding the moist grass (G₁) comprise endless perforated belts (7) which circulate on powered rollers (9), and the belts (7) are arranged offset to one another and above one another in a longitudinal direction, and means are arranged under the belts (7) for delivering and conducting water vapour through the belts (7) and through the grass (G₁) being conveyed thereon, as well as having a press (23) arranged behind the outlet (20), characterised in that means for introducing externally generated steam are provided, in that the press is designed as a curb press (23), and in that means for collecting and forwarding the expressed press water to heat treatment apparatus (3) are provided.

7. A device as claimed in Claim 6, characterised in that a sprinkler mechanism (31) for distributing the warm press water over the supplied moist grass (G₁) is arranged in front of the inlet to the case (3) or with the forwarding means (4) , the first conveying device (4) or above the uppermost belt (7).

8. A device as claimed in either of Claims 6 and 7, characterised in that a vat (2) for containing press water and for separating stones and other impurities and/or heating of the grass (G₁) is arranged in front of the case (3).

## Revendications

1. Procédé de séchage d'herbe par extraction de l'eau via un apport de chaleur, par les opérations suivantes:
a) réchauffement de l'herbe humide (G₁) dans une enceinte isolée à la chaleur, dans une atmosphère de vapeur d'eau, et maintien de celle-ci à la chaleur pendant un temps de séjour (t),
b) abaissement de la teneur en eau de l'herbe chaud préalablement traité (G₂) par une opération de pressage,
c) séchage de l'herbe (G₃) en majeure partie asséchée par l'opération de pressage, avec de l'air,
d) l'herbe humide (G₁) étant conduite au travers de l'enceinte (5) isolée à la chaleur sur des bandes perforées (7),
e) réchauffée avec de la vapeur d'eau à une température (T) de 60° à 90°, et maintenue à cette température pendant le temps de séjour (t), caractérisé en ce que
f) de la vapeur chaude produite extérieurement et conduite au travers des bandes (7) et de l'herbe (G₁) se trouvant sur ces dernières est apportée du bas à l'enceinte (5), et
g) en ce que l'opération de pressage est exécutée au moyen d'une presse à panier (23) en une ou plusieurs étapes.

2. Procédé selon la revendication 1, caractérisé en ce que l'eau extraite dans la presse (23) de l'herbe (G₂) traitée à la chaleur est utilisée pour préchauffer l'herbe humide (G₁) avant son entrée dans l'enceinte isolée à la chaleur (5).

3. Procédé selon la revendication 2, caractérisé en ce que l'eau extraite de l'herbe (G₂) est pulvérisée par dessus l'herbe fraîche (G₁) apportée, à l'extérieur et/ou à l'intérieur de l'enceinte (5).

4. Procédé selon l'une des revendications 1 à 3, caractérisé en ce que l'herbe fraîche (G₁) est conduit avant son entrée dans l'enceinte (5), dans une cuve (2) remplie d'eau et y est débarrassée des pierrailles.

5. Procédé selon la revendication 4, caractérisé en ce que l'herbe lavée (G₁) est conduit de la cuve (2) jusque dans l'enceinte (5) avec un premier dispositif de transport (4).

6. Dispositif pour le séchage d'herbe par extraction de l'eau via un apport de chaleur, dans un dispositif de traitement thermique (3) comprenant une enceinte isolée à la chaleur (5) traversée par de l'eau, une admission (6) et une sortie (20), approprié à la mise en oeuvre du procédé selon l'une des revendications 1 à 5, avec des moyens de transport (7) pouvant être entraînés, en vue du transport de l'herbe humide (G₁) dans l'atmosphère de vapeur d'eau, les moyens de transport de l'herbe humide (G₁) étant constitués de bandes continues perforées (7) tournant sur des galets entraînés (9), et les bandes (7) étant décalées entre elles dans le sens longitudinal et agencées les unes au dessus des autres, et des moyens pour délivrer et conduire de la vapeur d'eau au travers des bandes (7) et de l'herbe (G₁) conduite sur ces dernières étant disposés en dessous des bandes (7), et comprenant une presse (23) agencée derrière la sortie (20), caractérisé en ce que des moyens pour introduire de la vapeur d'eau produite extérieurement sont prévus, en ce que la presse est réalisée sous forme de presse à panier (23) et en ce que des moyens sont prévus pour réceptionner et réacheminer l'eau pressée au dispositif de traitement thermique.

7. Dispositif selon la revendication 6, caractérisé en ce qu'avant d'entrer dans la caisse (3) ou sur le dispositif de transport (4), sur le premier dispositif de transport (4) ou au dessus de la bande (7) se trouvant le plus au dessus, on a installé un dispositif d'arrosage (31) pour distribuer l'eau pressée chaude au dessus de l'herbe humide (G₁) apportée.

8. Dispositif selon l'une des revendications 6 ou 7, caractérisé en ce que devant la caisse (3) on a placé une cuve (2) pour recueillir l'eau pressée et pour séparer les pierrailles et d'autres impuretés et/ou pour chauffer l'herbe (G₁).
